# EUROPÄISCHE PATENTSCHRIFT

(11) **EP 1 217 149 B1**
(45) Veröffentlichungstag und Bekanntmachung des Hinweises auf die Patenterteilung: **08.10.2003**
(21) Anmeldenummer: 00128480.1
(22) Anmeldetag: 23.12.2000
(51) Int. Cl.: E05B 15/02

(54) **Schliessblech für eine Tür**
Striker plate for a door
Gâche pour porte

(43) Veröffentlichungstag der Anmeldung: 26.06.2002
(73) Patentinhaber: PRÜM- Türenwerk GmbH, 54595 Weinsheim (DE)
(72) Erfinder: Anton Karl-Heinz,, 54574 Kopp, (DE)
(74) Vertreter: Rohmann, Michael, Dr.

(56) Entgegenhaltungen:
- DE-A- 2 946 933
- DE-A- 3 606 911
- DE-U- 7 329 935
- US-A- 4 717 185

## Beschreibung

Die Erfindung betrifft ein Schließblech für eine Tür, insbesondere für eine Innentür, wobei eine Schließblechbasis vorgesehen ist, die an der Türzargenvorderseite fixierbar ist. - Das erfindungsgemäße Schließblech eignet sich insbesondere für eine Innentür, beispielsweise für eine Zimmertür. Es liegt jedoch grundsätzlich im Rahmen der Erfindung, dass das erfindungsgemäße Schließblech für jede Art von Türen eingesetzt werden kann. Das Schließblech besteht zweckmäßigerweise aus Metall. Die Türzarge besteht vorzugsweise aus Holz.

Ein Schließblech der eingangs genannten Art ist aus DE-U 7 329 935 bekannt. Die Schließblechbasis dieses Schließbleches ist an der Türzargenvorderseite fixierbar und an die Schließblechbasis sind Befestigungselemente angeschlossen. Die Befestigungselemente durchgreifen im fixierten Zustand der Schließblechbasis zumindest eine Türzargenöffnung und erstrecken sich bis auf die Rückseite der Türzarge. Jedes Befestigungselement weist eine Haltelasche auf. Die Haltelaschen sind offensichtlich in eine auf der Rückseite der Türzarge vorgesehene Befestigungsnut einfassbar.

In DE-A 2 946 933 wird ein Sicherheitsschließblech für eine Tür beschrieben, welches eine das Futter hintergreifende Sicherungslasche aufweist. Diese Sicherungslasche erstreckt sich über die gesamte Länge oder annähernd über die gesamte Länge des Sicherheitsschließbleches. Die Sicherungslasche weist eine Vielzahl von Bohrungen für in das Futter eingreifende Befestigungsschrauben sowie eine rechtwinklig abgebogene, in einen Schlitz des Futters eingreifende Befestigungskralle auf.

Aus der Praxis sind Schließbleche in verschiedenen Ausführungsformen bekannt, bei denen an die Schließblechbasis zumindest ein Befestigungselement angeschlossen ist, das die Türzarge durchgreift und sich bis auf die Rückseite der Türzarge erstreckt. Auf der Rückseite der Türzarge ist das Befestigungselement mit der Türzargenrückseite fest verschraubt. Die Auszugsfestigkeit dieser bekannten Schließbleche ist aufgrund der festen Verschraubürig relativ hoch. Diese bekannten Schließbleche weisen jedoch ebenfalls den beachtlichen Nachteil auf, dass sie nach dem endgültigen Einbau der Türzarge nicht mehr ohne weiteres entfernbar bzw. austauschbar sind, da die Türzargenrückseite, an der die Schließbleche mittels Schrauben befestigt sind, nicht mehr zugänglich ist. Im Übrigen sind die bekannten Schließbleche in der Regel zweiteilig ausgebildet und weisen eine separate Schließblechbasis und ein separates Befestigungselement auf. Insoweit müssen in verhältnismäßig aufwendiger Weise zwei verschiedene Bauelemente zur Verwirklichung dieses bekannten Schließbleches gefertigt, gelagert und montiert werden.

Demgegenüber liegt der Erfindung das technische Problem zugrunde, ein Schließblech der eingangs genannten Art anzugeben, bei dem die vorstehend geschilderten Nachteile vermieden werden und das auch im eingebauten Zustand der Türzarge problemlos entfernbar bzw. austauschbar ist und nichtsdestoweniger eine hohe Auszugsfestigkeit im fixierten Zustand aufweist.

Zur Lösung dieses technischen Problems lehrt die Erfindung ein Schließblech für eine Tür, insbesondere für eine Innentür,
wobei eine Schließblechbasis mit einem U-förmigen Querschnitt vorgesehen ist, die an der Türzargenvorderseite fixierbar ist,
wobei an die Schließblechbasis zumindest ein Befestigungselement angeschlossen ist, wobei sich das Befestigungselement bis auf die Rückseite der Türzarge erstreckt, wobei das Befestigungselement zumindest eine Haltelasche aufweist, welche Haltelasche in eine auf der Rückseite der Türzarge vorgesehene Befestigungsnut einfasst, dadurch gekennzeichnet, daß das Befestigungselement einen an einen U-Schenkel der Schließblechbasis angeschlossenen Durchgriffsabschnitt aufweist, welcher Durchgriffsabschnitt im fixierten Zustand der Schließblechbasis eine Türzargenöffnung durchgreift, und
wobei der Durchgriffsabschnitt schräg zu dem U-Schenkel der Schließblechbasis angeordnet ist und eine rinnenartige Ausbildung mit einer türzargenseitigen Wölbung aufweist.

Das erfindungsgemäße Schließblech besteht zweckmäßigerweise aus Metall. Vorzugsweise ist das Schließblech, bestehend aus Schließblechbasis und Befestigungselement, einstückig ausgebildet. Die Türzarge besteht zweckmäßigerweise aus Holz, beispielsweise aus Pressholz. Vorzugsweise weist das Schließblech in an sich üblicher Weise Öffnungen für an der Tür angeordnete Verriegelungselemente auf, welche Öffnungen in der Basisoberfläche der Schließblechbasis vorgesehen sind. Zweckmäßigerweise wird das Schließblech in eine Ausnehmung an der Türzargenvorderseite formschlüssig eingesetzt. Nach bevorzugter Ausführungsform der Erfindung ist die Schließblechbasis mit Hilfe von Fixierelementen, insbesondere mit Hilfe von Schrauben, an der Türzargenvorderseite fixierbar. Fixierelemente meint im Rahmen der Erfindung insbesondere Schrauben oder Bolzen oder Nägel oder Klammern.

Erfindungsgemäß weist die Schließblechbasis einen U-förmigen Querschnitt auf. - Nach sehr bevorzugter Ausführungsform der Erfindung weist das zumindest eine Befestigungselement einen U-förmigen Querschnitt auf wobei sich das Befestigungselement bis auf die Rückseite der Türzarge erstreckt, wobei das Befestigungselement zumindest eine Haltelasche aufweist, welche Haltelasche in eine auf der Rückseite der Türzarge vorgesehene Befestigungsnut einfasst ist die U-Form des Befestigungselementes umgekehrt im Vergleich zu der U-Form der Schließblechbasis orientiert.

Das Befestigungselement weist einen an die Schließblechbasis angeschlossenen Durchgriffsabschnitt auf, welcher Durchgriffsabschnitt eine Türzargenöffnung durchgreift, wobei an dem Durchgriffsabschnitt ein auf der Rückseite der Türzarge angeordneter Hauptabschnitt anschließt und wobei an den Hauptabschnitt die bezüglich des Hauptabschnittes abgewinkelte Haltelasche angeschlossen ist. Vorzugsweise bilden der Durchgriffsabschnitt, der Hauptabschnitt und die Haltelasche im Querschnitt gesehen die U-Form. Erfindungsgemäß schließt der Durchgriffsabschnitt an einen U-Schenkel der im Querschnitt U-förmigen Schließblechbasis an. Dabei ist der Durchgriffsabschnitt schräg zu diesem U-Schenkel angeordnet. Erfindungsgemäß ist der Durchgriffsabschnitt des Befestigungselementes rinnenförmig ausgebildet. Dabei weist der Durchgriffsabschnitt eine türzargenseitige Wölbung auf. Vorzugsweise bildet der an den Durchgriffsabschnitt angeschlossene Hauptabschnitt eine ebene Fläche. Der Hauptabschnitt liegt mit seiner ebenen Fläche vorzugsweise auf der Oberfläche der Türzargenrückseite flächig auf. Vorzugsweise ist der Hauptabschnitt parallel zur Basisoberfläche der Schließblechbasis bzw. im Wesentlichen parallel zur Basisoberfläche der Schließblechbasis angeordnet. Vorzugsweise ist der Hauptabschnitt des Befestigungselementes abgewinkelt zu dem Durchgriffsabschnitt angeordnet.

Nach bevorzugter Ausführungsform der Erfindung beträgt der Winkel α zwischen dem Hauptabschnitt und der Haltelasche 85 bis 125°, vorzugsweise 90 bis 120°. Zweckmäßigerweise ist der Winkel α größer als 90° und kleiner als 120°.

Vorzugsweise erfolgt die Fixierung eines Befestigungselementes auf der Türzargenrückseite fixierelementfrei durch das Einfassen der Haltelasche in die Befestigungsnut. Fixierelementfrei meint im Rahmen der Erfindung, dass zur Befestigung des Befestigungselementes auf der Türzargenrückseite insbesondere zusätzliche Schrauben oder Bolzen oder Nägel oder Klammern nicht erforderlich sind. Die Befestigung des Schließbleches mittels des Befestigungselementes erfolgt somit lediglich durch das Einsetzen bzw. Einfassen der Haltelasche in die Befestigungsnut. - Die Befestigungsnut ist zweckmäßigerweise vertikal bezüglich der Oberfläche der Türzargenrückseite in die Türzargenrückseite eingebracht. Nach sehr bevorzugter Ausführungsform der Erfindung sind zumindest zwei Befestigungselemente vorgesehen. Bevorzugt weist das erfindungsgemäße Schließblech drei Befestigungselemente auf, die zweckmäßigerweise identisch ausgebildet sind oder im Wesentlichen identisch ausgebildet sind. Die Befestigungselemente sind dabei vorzugsweise bezüglich der Längserstreckung des Schließbleches in einem bestimmten Abstand voneinander angeordnet. Nach einer Ausführungsform der Erfindung kann jedes Befestigungselement mit seiner Haltelasche in eine separate Befestigungsnut auf der Türzargenrückseite einfassen. Nach sehr bevorzugter Ausführungsform der Erfindung fassen die Befestigungselemente eines Schließbleches mit ihren Haltelaschen in eine durchgehende Befestigungsnut ein, die auf der Türzargenrückseite vorgesehen ist.

Der Erfindung liegt die Erkenntnis zugrunde, dass ein erfindungsgemäßes Schließblech auf einfache Weise in eine Türzarge einbringbar ist sowie an der Türzarge effektiv fixierbar ist. Dadurch, dass vorzugsweise auf der Türzargenrückseite eine fixierelementfreie Befestigung des Schließbleches erfolgt, kann das Schließblech von der Türzargenvorderseite jederzeit problemlos entfernt werden und ausgetauscht werden. Die Zugänglichkeit der Türzargenrückseite ist dafür nicht erforderlich. Wenn die Fixierung des Schließbleches an der Türzargenvorderseite gelöst wird, beispielsweise durch Lösen der Schrauben, mit denen die Schließblechbasis an der Türzargenvorderseite befestigt ist, kann das Schließblech anschließend ohne weitere aufwendige Maßnahmen von der Türzarge abgenommen werden. Bei aufgehobener Fixierung der Schließblechbasis lässt sich nämlich aufgrund der erfindungsgemäßen Ausbildung des Schließbleches eine Haltelasche auf einfache Weise aus der zugeordneten Befestigungsnut bringen und im Anschluss daran kann das Befestigungselement aus der Türzargenöffnung, die es durchgreift, gezogen werden. Trotz dieser einfachen Entfernungsmöglichkeit bzw. Austauschmöglichkeit für das erfindungsgemäße Schließblech ist im fixierten Zustand des Schließbleches nichtsdestoweniger eine überraschend hohe Auszugsfestigkeit gewährleistet. Fixierter Zustand des Schließbleches meint dabei den Zustand, bei dem sowohl die Schließblechbasis an der Türzargenvorderseite fixiert ist und bei dem die Haltelaschen in eine zugeordnete Befestigungsnut auf der Türzargenrückseite einfassen. Die Auszugsfestigkeit des erfindungsgemäßen Schließbleches ist jedenfalls nicht geringer als die Auszugsfestigkeit des aus dem Stand der Technik bekannten Schließbleches, bei dem ein Befestigungselement auf der Türzargenrückseite angeschraubt ist. Von besonderer Bedeutung ist weiterhin, dass das Schließblech einstückig bzw. einteilig ausgebildet werden kann. Dies ermöglicht sowohl eine wenig aufwendige Fertigung als auch eine einfache und wenig aufwendige Montage des Schließbleches an der Türzarge.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Ansicht eines erfindungsgemäßen Schließbleches,
- Fig. 2: eine perspektivische Ansicht einer Türzargenvorderseite mit einem eingesetzten erfindungsgemäßen Schließblech,
- Fig. 3: eine perspektivische Ansicht einer Türzargenrückseite mit eingesetztem Schließblech,
- Fig. 4: eine Frontansicht eines Schnittes A-A aus Fig. 3 und
- Fig. 5: eine Ansicht gemäß Fig. 4 des Schließbleches allein.

In Fig. 1 ist ein erfindungsgemäßes Schließblech 1 für eine Tür, vorzugsweise für eine Zimmertür, dargestellt. Das Schließblech 1 besteht vorzugsweise aus Metall. Nach sehr bevorzugter Ausführungsform und im Ausführungsbeispiel (siehe Fig. 1) ist das Schließblech 1 einstückig ausgebildet.

Das Schließblech 1 weist zunächst eine Schließblechbasis 2 auf, die an der Türzargenvorderseite fixierbar ist. Diesen fixierten Zustand zeigt die Fig. 2. Die Schließblechbasis 2 ist hier mit Hilfe von Fixierelementen 3, die vorzugsweise und im Ausführungsbeispiel Schrauben sind, an der Türzargenvorderseite befestigt. Die Schließblechbasis 2 ist dabei in einer Ausnehmung 14 an der Türzargenvorderseite formschlüssig eingesetzt. In den Fig. 1 und 2 ist weiterhin erkennbar, dass die Schließblechbasis 2 in üblicher Weise Öffnungen 4 für nichtdargestellte Verriegelungselemente der zugeordneten Tür aufweist. Die Öffnungen sind in der Basis-oberfläche 5 der Schließblechbasis 2 angeordnet. Erfindunsgemäß weist die Schließblechbasis 2 einen U-förmigen Querschnitt auf. Dies ist insbesondere in den Figuren 4 und 5 erkennbar.

An die Schließblechbasis 2 des erfindungsgemäßen Schließbleches 1 sind im Ausführungsbeispiel nach den Figuren drei Befestigungselemente 6 angeschlossen. Vorzugsweise und im Ausführungsbeispiel sind alle Befestigungselemente 6 identisch ausgeführt. Die Befestigungselemente 6 durchgreifen im fixierten Zustand der Schließblechbasis 2 jeweils eine Türzargenöffnung 7 und erstrecken sich bis auf die Türzargenrückseite. Dies ist vor allem in den Figuren 3 und 4 erkennbar. Die Befestigungselemente 6 weisen jeweils eine Haltelasche 8 auf, die in eine auf der Türzargenrückseite vorgesehene Befestigungsnut 9 einfasst.

Vorzugsweise und im Ausführungsbeispiel weisen die Befestigungselemente 6 des erfindungsgemäßen Schließbleches 1 einen U-förmigen Querschnitt auf. Wie vor allem den Figuren 4 und 5 entnehmbar ist, ist die U-Form eines Befestigungselementes 6 dabei im Vergleich zu der U-Form der Schließblechbasis 2 umgekehrt orientiert. Erfindungsgemäß weist ein Befestigungselement 6 einen an die Schließblechbasis 2 angeschlossenen Durchgriffsabschnitt 10 auf, welcher Durchgriffsabschnitt 10 jeweils eine zugeordnete Türzargenöffnung 7 durchgreift (Figuren 3, 4). Ein Durchgriffsabschnitt 10 schließt dabei erfindungsgemäß an einen U- Schenkel der Schließblechbasis 2 an und der Durchgriffsabschnitt 10 ist schräg zu dem U-Schenkel der Schließblechbasis 2 angeordnet. Erfindungsgemäß weist ein Durchgriffsabschnitt 10 eine rinnenartige Ausbildung mit einer türzargenseitigen Wölbung 12 auf. - Vorzugsweise und im Ausführungsbeispiel schließt an einen Durchgriffsabschnitt 10 eines Befestigungselementes 6 jeweils ein Hauptabschnitt 11 an, der auf der Türzargenrückseite angeordnet ist. Zweckmäßigerweise bildet dieser Hauptabschnitt 11 eine ebene Fläche und liegt vorzugsweise auf der Oberfläche der Türzargenrückseite flächig auf (Figuren 3 und 4). Der Hauptabschnitt 11 ist vorzugsweise und im Ausführungsbeispiel parallel zur Basisoberfläche 5 der Schließblechbasis 2 angeordnet und im Übrigen zweckmäßigerweise abgewinkelt zu dem Durchgriffsabschnitt 10 angeordnet. - Nach bevorzugter Ausführungsform und im Ausführungsbeispiel nach den Figuren ist an den Hauptabschnitt 11 eines Befestigungselementes 6 die bezüglich des Hauptabschnittes 11 abgewinkelte Haltelasche 8 angeschlossen. Der Winkel α zwischen dem Hauptabschnitt 11 und der Haltelasche 8 ist vorzugsweise und im Ausführungsbeispiel größer als 90° und kleiner als 120°.

Vorzugsweise erfolgt die Fixierung der Befestigungselemente 6 des erfindungsgemäßen Schließbleches 1 auf der Türzargenrückseite fixierelementfrei und lediglich durch das Einfassen der Haltelaschen 8 in die Befestigungsnut 9. Es sind also keine zusätzlichen Schrauben, Bolzen, Nägel oder Klammern erforderlich, um das erfindungsgemäße Schließblech 1 an der Türzargenrückseite zu befestigen. Es ist völlig ausreichend, dass die Haltelaschen 8 in die Befestigungsnut 9 eingreifen und dass die Schließblechbasis 3 an der Türzargenvorderseite fixiert ist. Im Ausführungsbeispiel ist im Übrigen für alle drei Haltelaschen 8 eine durchgehende Befestigungsnut 9 vorgesehen. Vorzugsweise ist für jede Haltelasche 8 eine separate Befestigungsnut 9 vorgesehen. Zweckmäßigerweise ist eine Befestigungsnut 9 vertikal bezüglich der Oberfläche der Türzargenrückseite in die Türzargenrückseite eingebracht.

Das erfindungsgemäße Schließblech 1 lässt sich auf einfache und problemlose Weise von der zugeordneten Türzarge 13 lösen. Dies kann beispielsweise dann zweckmäßig sein, wenn das Schließblech 1 unerwünschte Beschädigungen erfahren hat oder Verschleißerscheinungen aufweist. Zur Entfernung des Schließbleches 1 muss zunächst lediglich die Fixierung der Schließblechbasis 2 an der Türzargenvorderseite gelöst werden, indem die Fixierelemente 3 (Schrauben) gelöst werden. Danach können durch eine entsprechende Hebelbewegung an dem Schließblech 1 die Haltelaschen 8 aus der Befestigungsnut 9 gezogen werden. Dieser Zustand ist in der Fig. 4 strichpunktiert angedeutet worden. Im Anschluss danach können dann die Befestigungselemente 6 auf einfache Weise aus den Türzargenöffnungen 7 herausgezogen werden. Dann kann gegebenenfalls ein neues Schließblech 1 eingesetzt werden. Hierzu werden wiederum die Befestigungselemente 6 durch die Türzargenöffnungen 7 geführt, bis der in Fig. 4 strichpunktiert gezeichnete Zustand erreicht ist. Dann wird die Schließblechbasis 2 an der Türzargenvorderseite angedrückt und als Folge dieser Bewegung fassen die Haltelaschen 8 in die Befestigungsnut 9 ein. Danach wird die Schließblechbasis zweckmäßigerweise mit Hilfe von Fixierelementen 3 (Schrauben) an der Türzargenvorderseite fixiert bzw. befestigt.

## Patentansprüche

1. Schließblech (1) für eine Tür, insbesondere für eine Innentür,
wobei eine Schließblechbasis (2) mit einem U-förmigen Querschnitt vorgesehen ist, die an der Türzargenvorderseite fixierbar ist,
wobei an die Schließblechbasis (2) zumindest ein Befestigungselement (6) angeschlossen ist, wobei sich das Befestigungselement (6) bis auf die Rückseite der Türzarge (13) erstreckt, wobei das Befestigungselement (6) zumindest eine Haltelasche (8) aufweist, welche Haltelasche (8) in eine auf der Rückseite der Türzarge (13) vorgesehene Befestigungsnut (9) einfasst **dadurch gekennzeichnet, daß** das Befestigungselement (6) einen an einen U-Schenkel der Schließblechbasis (2) angeschlossenen Durchgriffsabschnitt (10) aufweist, welcher Durchgriffsabschnitt (10) im fixierten Zustand der Schließblechbasis (2) eine Türzargenöffnung (7) durchgreift, und
wobei der Durchgriffsabschnitt (10) schräg zu dem U-Schenkel der Schließblechbasis (2) angeordnet ist und eine rinnenartige Ausbildung mit einer türzargenseitigen Wölbung (12) aufweist.

2. Schließblech nach Anspruch 1, wobei die Schließblechbasis (2) mit Hilfe von Fixierelementen (3), insbesondere mit Hilfe von Schrauben, an der Türzargenvorderseite fixierbar ist.

3. Schließblech nach einem der Ansprüche 1 oder 2, wobei das zumindest eine Befestigungselement (6) einen U-förmigen Querschnitt aufweist.

4. Schließblech nach einem der Ansprüche 1 bis 3, wobei an den Durchgriffsabschnitt (10) ein auf der Rückseite der Türzarge (13) angeordneter Hauptabschnitt (11) anschließt und wobei an den Hauptabschnitt (11) die bezüglich des Hauptabschnittes (11) abgewinkelte Haltelasche angeschlossen ist.

5. Schließblech nach Anspruch 4, wobei der Winkel α zwischen dem Hauptabschnitt (11) und der Haltelasche (8) 85 bis 125°, vorzugsweise 90 bis 120° beträgt.

6. Schließblech nach einem der Ansprüche 1 bis 5, wobei die Fixierung des Befestigungselementes (6) auf der Türzargenrückseite fixierelementfrei durch das Einfassen der Haltelasche (8) in die Befestigungsnut (9) erfolgt.

7. Schließblech nach einem der Ansprüche 1 bis 6, wobei zumindest zwei Befestigungselemente (6) vorgesehen sind.

8. Schließblech nach Anspruch 7, wobei jedes Befestigungselement (6) mit seiner Haltelasche (8) in eine separate Be-Befestigungsnut (9) einfasst.

9. Schließblech nach Anspruch 7, wobei die Befestigungselemente (6) mit ihren Haltelaschen (8) in eine durchgehende Befestigungsnut (9) einfassen.

## Claims

1. A striking plate (1) for a door, particularly for an interior door,
wherein a striking plate base (2) is provided with a U-shaped cross-section that may be affixed to the front side of the door frame,
wherein at least one fixing element (6) is attached to the striking plate base (2), wherein the fixing element (6) extends as far as the rear side of the door frame (13), wherein the fixing element (6) has at least one retaining bracket (8), which retaining bracket (8) engages in a fastening groove (9) provided on the rear side of the door frame (13), **characterised in that** the fixing element (6) is furnished with a penetration section (10) connected to a leg of the U shape of the striking plate base (2), which penetration section (10) protrudes through an aperture in the door frame (7) when striking plate base (2) is affixed, and
wherein the penetration section (10) is arranged at an angle to the leg of the U shape of the striking plate base (2) and has a channel-shaped conformation with a convex curvature (12) on the side of the door frame.

2. The striking plate according to claim 1, wherein the striking plate base (2) may be attached to the front side of the door frame with the aid of fixing elements (3), particularly using screws.

3. The striking plate according to either of claims 1 or 2, wherein the at least one fixing element (6) has a U-shaped cross-section.

4. The striking plate according to any of claims 1 to 3, wherein a main section (11) arranged on the rear side of the door frame (13) is attached to the penetration section (10), and wherein the retaining bracket that is inclined with respect to the main section (11) is attached to the main section (11).

5. The striking plate according to claim 4, wherein angle α between the main section (11) and the retaining bracket (8) is 85 to 125° preferably 90 to 120°.

6. The striking plate according to any of claims 1 to 5, wherein fixing element (6) is attached to the rear side of the door frame without the use of fixtures and by the engagement of retaining bracket (8) in the fastening groove (9).

7. The striking plate according to any of claims 1 to 6, wherein at least two fixing elements (6) are provided.

8. The striking plate according to claim 7, wherein each fixing element (6) engages in a separate fastening groove (9) by means of its own retaining bracket (8).

9. The striking plate according to claim 7, wherein the fixing elements (6) engage with a continuous fastening groove (9) by means of their individual retaining brackets (8).

## Revendications

1. Plaque de serrure (1) pour une porte, en particulier pour une porte inférieure,
moyennant quoi une base de plaque de serrure (2) est prévue avec une section en forme de U, laquelle base peut être fixée sur la face avant du châssis de porte
au moins un élément de fixation (6) étant raccordé à la base de la plaque de serrure (2), l'élément de fixation (6) s'étendant jusqu'au côté arrière du châssis de porte (13), l'élément de fixation (6) présentant au moins un collier de retenue (8), lequel collier de retenue (8) est enchâssé dans une rainure de fixation (9) prévue sur le côté arrière du châssis de porte (13), **caractérisée en ce que** l'élément de fixation (6) présente une partie de passage (10) raccordée à une branche en U de la base de la plaque de serrure (2), laquelle partie de passage (10) traverse une ouverture de châssis de porte (7) lorsque la base de la plaque de serrure (2) est dans l'état fixé et
la partie de passage (10) étant disposée de façon inclinée par rapport à la branche en U de la base de plaque de serrure (2) et présentant une réalisation en forme de gouttière avec une courbure (12) côté châssis de porte.

2. Plaque de serrure selon la revendication 1, la base de plaque de serrure (2) pouvant être fixée à l'aide d'éléments de fixation (3), en particulier à l'aide de vis, sur le côté avant du châssis de porte.

3. Plaque de serrure selon l'une quelconque des revendications 1 ou 2, le au moins un élément de fixation (6) présentant une section en forme de U.

4. Plaque de serrure selon l'une quelconque des revendications 1 à 3, une partie principale (11) disposée sur le côté arrière du châssis de porte (13) faisant suite à la partie de passage (10) et le collier de retenue coudé par rapport à la partie principale (11) étant raccordée à la partie principale (11) .

5. Plaque de serrure selon la revendication 4, l'angle α formé entre la partie principale (11) et le collier de retenue (8) allant de 80 à 125°, de préférence de 90 à 120°.

6. Plaque de serrure selon l'une quelconque des revendications 1 à 5, la fixation de l'élément de fixation (6) s'effectuant sur le côté arrière du châssis de porte sans élément de fixation par l'enchâssement du collier de retenue (8) dans la rainure de fixation (9).

7. Plaque de serrure selon l'une quelconque des revendications 1 à 6, moyennant quoi au moins deux éléments de fixation (6) sont prévus.

8. Plaque de serrure selon la revendication 7, chaque élément de fixation (6) étant enchâssé avec son collier de retenue (8) dans une rainure de fixation (9) séparée.

9. Plaque de serrure selon la revendication 7, les éléments de fixation (6) étant enchâssés avec leurs colliers de retenue (8) dans une rainure de fixation (9) continue.
